# FASCICULE DE BREVET EUROPEEN

(11) **EP 0 617 190 B1**
(45) Date de publication et mention de la délivrance du brevet: **26.02.1997**
(21) Numéro de dépôt: 93402945.5
(22) Date de dépôt: 06.12.1993
(51) Int. Cl.: E06B 3/54

(54) **Dispositif de fixation d'un vitrage sur une structure porteuse**
Vorrichtung zur Befestigung von Verglasungen an einer Tragstruktur
Device for fastening glazings to a supporting structure

(30) Priorité: 25.03.1993 FR 9303441
(43) Date de publication de la demande: 28.09.1994
(73) Titulaire: VERTAL SUD-EST, F-69800 Saint-Priest (FR)
(72) Inventeur: Deprez, Jean-Pierre, F-69330 Meyzieu (FR); De La Rochefoucauld, Christian, F-69002 Lyon (FR)
(74) Mandataire: Picard, Jean-Claude Georges

(56) Documents cités:
- EP-A- 0 192 472
- EP-A- 0 506 522
- FR-A- 2 652 609
- FR-A- 2 657 115
- FR-A- 2 676 768
- GB-A- 2 178 471
- US-A- 3 685 240

## Description

La présente invention concerne un dispositif de fixation d'un vitrage sur une structure porteuse, constituée par exemple par une ossature d'immeuble, ce vitrage de façade pouvant dans ce cas être constitué par un grand nombre d'éléments de vitrage -en principe carrés ou rectangulaires- juxtaposés. Un tel dispositif est décrit dans FR-A-2 676 768.

La suspension de ce type de vitrage pose des problèmes mécaniques délicats, du fait principalement du poids important du verre (feuilleté et/ou trempé), dont l'épaisseur peut aller de 8 à 19 mm et qui peut dans certaines applications être disposé en double vitrage. Le problème résulte aussi du fait que ces vitrages présentent une grande surface de prise au vent et peuvent subir de ce fait des contraintes de flexion très sévères, à quoi s'ajoutent les déformations différentielles de l'ossature ou de la façade porteuse, dues aux dilatations différentielles d'origine mécanique (par exemple pliage de l'ossature), ou thermiques (effet du l'ensoleillement sur le vitrage).

Il faut aussi tenir compte du problème des tolérances de montage.

Le but de la présente invention est de résoudre tous ces problèmes, et à cet effet, un dispositif conforme à l'invention, du type mentionné au début, est caractérisé en ce qu'il comporte, pour chaque élément de vitrage, un ensemble d'éléments de fixation, chacun comprenant une tige rigide dont une extrémité est associée à des moyens de serrage non rotulants sur ledit vitrage et dont l'autre extrémité est associée à un système à rotule grâce auquel elle est reliée, avec possibilité de débattement angulaire, à ladite structure porteuse.

Le système à rotule présente l'avantage d'une grande facilité d'absorption des jeux de montage ou des déformations de la façade pour toute cause extérieure, le débattement angulaire de ladite tige rigide pouvant être très important.

Cette disposition générale de l'invention offrira également une grande possibilité d'absorption (ou de réduction) des contraintes provenant de la dilatation différentielle de la façade et de sa structure sous les contraintes thermiques dues par exemple à l'ensoleillement.

Un dispositif conforme à l'invention pourra encore se caractériser en ce que lesdits moyens de serrage comprennent un plot de façade engagé dans un alésage du vitrage par la face extérieure de ce dernier, ce plot comportant d'une part un corps fileté en saillie sur la face intérieure du vitrage et propre à recevoir un écrou de serrage sur cette face, et d'autre part un logement taraudé propre à recevoir une extrémité filetée de ladite tige rigide. Grâce à cette extrémité filetée de la tige rigide, engagée dans le logement taraudé du plot de façade, on pourra régler commodément, en chaque point de fixation, l'espacement entre le vitrage et sa structure porteuse. Ce réglage une fois réalisé pourra être bloqué en prévoyant par exemple que l'extrémité filetée de ladite tige porte un contre-écrou propre à être serré contre l'extrémité dudit corps fileté.

Avantageusement encore, on peut prévoir que ledit plot de façade comporte vers l'extérieur une tête élargie en appui sur une portée de forme correspondante dudit alésage du vitrage ; il pourra s'agir notamment d'une tête de forme conique pour obtenir une bonne répartition des charges de compression sur la face extérieure du vitrage, en chaque point de fixation.

Dans le même but, on peut prévoir avantageusement qu'une bague de matière synthétique est interposée entre ladite tête du plot de façade et ladite portée du vitrage.

Pour la même raison encore, les moyens de serrage qui viennent d'être définis peuvent comprendre avantageusement une rondelle de matière synthétique interposée entre la face intérieure du vitrage et ledit écrou de serrage.

Dans le cas d'un double vitrage, constitué de deux plaques de verre espacées l'une de l'autre, un dispositif de fixation conforme à l'invention sera de préférence caractérisé en ce qu'une entretoise est engagée sur ledit corps du plot de façade, de façon à maintenir l'espacement voulu entre les deux dites plaques de verre au niveau desdits moyens de serrage, et en ce qu'un joint, entourant ladite entretoise, est enserré entre les deux dites plaques de verre.

Pour ce qui est maintenant du système à rotule, disposé du côté de l'ossature ou façade porteuse, l'invention prévoit des moyens qui pourront bien entendu être utilisés quel que soit le type de vitrage.

Sous cet aspect, le dispositif de fixation conforme à l'invention pourra encore se caractériser en ce que ledit système à rotule comporte, à ladite autre extrémité de la tige rigide, une tête sphérique propre à être maintenue de façon rotulante dans un réceptacle de forme complémentaire, lequel est ménagé dans une pièce de fixation assujettie à ladite structure porteuse. Avantageusement, ladite pièce de fixation comporte d'une part un trou taraudé dont le fond présente une portée sphérique pour ladite tête, et dans lequel trou peut être vissée une vis à extrémité en forme de calotte sphérique concave, de sorte à pouvoir freiner la rotation de ladite tête sphérique de la tige ou du moins d'en régler le jeu, et d'autre part un corps fileté propre à traverser l'ouverture d'une plaque de fixation, et à y être serré grâce à un écrou de freinage engagé sur ledit corps.

On pourra ainsi obtenir un montage rapide des rotules, et régler commodément la force de serrage de l'écrou de freinage, ou du moins en régler le jeu.

On peut prévoir en outre qu'une rondelle-frein est interposée entre ledit écrou de freinage et ladite plaque de fixation, et également, qu'un cache-poussière est disposé autour de ladite tige rigide de sorte à s'appliquer contre ladite pièce de fixation, ceci pour protéger la rotule.

Le dispositif peut encore se caractériser en ce que ladite tige rigide sort de ladite pièce de fixation par un trou conique évasé vers l'extérieur, l'angle d'ouverture de ce trou conique pouvant être de l'ordre de 30°, cette valeur n'étant cependant qu'un exemple.

Cette disposition permet d'obtenir un grand débattement de la tige rigide dans ladite pièce de fixation (+15°, -15°), ce qui permet soit d'absorber la flèche de la façade (contrainte du vent par exemple), soit d'absorber les jeux du montage de la façade. La répartition des débattements peut être calculée à la conception de la façade et répartie par exemple ainsi : +/- 7,5° pour la flèche et +/- 7,5° pour le montage, la limite en flèche étant donnée par le choix (calcul) de l'épaisseur du verre.

D'autres dispositions importantes de l'invention concernent les moyens de liaison entre l'ossature porteuse et ce que l'on a appelé plus haut les "pièces de fixation", c'est-à-dire les pièces qui reçoivent les rotules.

Considérant que les plaques de verre du vitrage seront des carrés ou des rectangles juxtaposés, et qu'elles seront reliées à la structure porteuse par leurs angles, l'invention pourra encore se caractériser en ce que lesdits systèmes à rotule sont reliés à la structure porteuse soit quatre par quatre, par l'intermédiaire de plaques de fixation en forme de croisillons, soit deux par deux, par l'intermédiaire de plaques de fixation en forme de pattes, ces plaques de fixation étant connectées par leur partie centrale à des barres rigides de liaison à ladite structure, soit encore individuellement.

Grâce à cette disposition, on pourra obtenir, pour les pièces de fixation des rotules, des jeux de montage sur les plaques de fixation verticalement pour certaines d'entre elles, latéralement pour d'autres et même dans ces deux directions pour encore d'autres pièces de fixation.

Une plaque de fixation en forme de croisillon à quatre branches pourra ainsi se caractériser, par exemple, en ce qu'elle comporte aux extrémités de ces branches un trou dont le diamètre est très légèrement supérieur à l'épaisseur de la pièce de fixation correspondante, un trou ayant dans la direction horizontale une dimension notablement supérieure à ladite épaisseur, un trou dont le diamètre est notablement supérieur à l'épaisseur de la pièce de fixation correspondante et enfin un trou ayant dans la direction verticale une dimension notablement supérieure à ladite épaisseur.

De façon analogue, une plaque de fixation en forme de patte à deux branches pourra se caractériser en ce qu'elle comporte aux extrémités de ces branches un trou dont le diamètre est très légèrement supérieur à l'épaisseur de la pièce de fixation correspondante, et un trou ayant dans la direction horizontale ou verticale une dimension notablement supérieure à ladite épaisseur.

Ces dispositions permettent d'obtenir les tolérances de montage nécessaires, ainsi que d'absorber la diminution de la corde du verre sous une contrainte, par exemple due au vent. Les contraintes dans le verre sont ainsi réduites à leur minimum.

En outre, il n'y aura pas de couple de provenance du verre dans les plaques à quatre positions ou dans les plaques à deux positions, grâce au positionnement des rotules dans ces plaques.

Les mêmes avantages se retrouveront bien entendu avec les doubles vitrages.

Des modes d'exécution de l'invention vont maintenant être décrits à titre d'exemples nullement limitatifs, avec référence aux figures du dessin ci-annexé dans lequel :
- la figure 1 montre deux éléments de fixation d'un vitrage simple sur une structure porteuse, l'un en coupe axiale, l'autre en élévation ;
- la figure 1a montre, avant montage, les différentes pièces des moyens de serrage non rotulants de la tige rigide sur le vitrage ;
- la figure 1b est une vue analogue du système à rotule ;
- la figure 2 montre une variante du système à rotule ;
- la figure 3 montre les moyens de serrage non rotulants de la tige rigide sur un double vitrage ;
- la figure 4 est une vue partielle en élévation d'un vitrage propre à être monté grâce à un dispositif de fixation conforme à l'invention ;
- les figures 5a et 5b sont des vues, respectivement de face et de profil, d'une plaque de fixation en forme de patte à deux branches ; et
- les figures 6a et 6b sont des vues respectivement analogues d'une plaque de fixation en forme de croisillon à quatre branches.

Sur les figures 1 et 1a les éléments du vitrage ont été référencés 1 ; ces éléments, c'est-à-dire les plaques de verre, d'épaisseur variable, peuvent être séparés par des joints 1' de quelques mm d'épaisseur. La fixation de ce vitrage sur une ossature porteuse (non représentée) s'effectue d'une part grâce à des moyens de serrage non rotulants d'une tige rigide 2 sur les éléments 1, d'autre part grâce à un système à rotule.

Les moyens de serrage non rotulants comprennent un plot de façade 3 à tête élargie en forme de cône 9, engagé dans un alésage de forme correspondante 4-10 de la plaque de verre 1, avec interposition d'une bague de matière synthétique 11, par exemple en ERTALON ; la face extérieure de la tête 9 de ce plot 3 présente un poli miroir pour garantir l'esthétique de la façade, et comporte des petits alésages 9' permettant de l'immobiliser en rotation. Ce plot 3 possède un corps fileté 5 sur lequel est engagé un écrou de serrage 6, avec interposition d'une bague 12, par exemple également en ERTALON, cet écrou pouvant être entraîné en rotation grâce à des petits alésages 6', jusqu'à serrage du plot 3 sur la plaque 1.

La tige rigide 2 est vissée jusqu'à la position voulue, par son extrémité filetée, dans un logement axial taraudé 7 du plot 3, et est fixée en position grâce à un contre-écrou 8 serré sur l'extrémité du corps fileté 5.

Dans le cas d'un double vitrage (figure 3), les moyens de serrage qui viennent d'être décrits sont tout à fait analogues, et leurs différents constituants ont donc été désignés par les mêmes références.

Le dispositif comporte en plus une entretoise de matière plastique 13 engagée sur le corps 5 du plot de façade 3, pour maintenir l'écartement voulu entre les deux plaques de verre 1a et 1b ; cette entretoise est entourée d'un joint d'étanchéité 14 et est munie sur ses deux faces d'un joint torique 36 et d'un remplissage de butyle 37.

Le système rotulant peut être le même dans tous les cas ; il n'a donc été représenté que sur les figures 1 et 1b. Ce système comporte, à l'extrémité de la tige 2, une tête sphérique 15, maintenue dans une pièce de fixation 16. Cette pièce comporte une tête élargie 30, grâce à laquelle elle peut prendre appui contre l'extrémité d'une branche de plaque de fixation 23, lorsque son corps fileté 21 est engagé dans une ouverture 24 de cette plaque. L'assujettissement de cette pièce peut alors être assuré grâce à un écrou 22, bloqué en rotation sur le corps 21 grâce à une rondelle-frein 25. La pièce de fixation 16 comporte en outre un trou taraudé 17, terminé par une portée en forme de secteur sphérique 18 et dans lequel peut venir s'engager une vis 19, après engagement de la tige rigide 2 dans la pièce 16. Cette vis 19 portant en bout une calotte sphérique concave 20, on voit que son vissage dans le trou taraudé 17 permettra de freiner la rotation de la tête 15 dans son logement, ou du moins d'éviter l'existence de jeux autour de cette tête.

Le trou 26 par lequel la tige 2 sort de la pièce 16 a la forme d'un cône évasé vers l'extérieur, dont l'angle d'ouverture, comme déjà indiqué plus haut, sera préférentiellement de l'ordre de 30°, ce qui donne à la tige 2 une grande latitude de débattement en conique, avec pour conséquence les avantages mentionnés plus haut.

Un cache-poussière 28 en forme de rondelle souple, engagé sur la tige 2 et appliqué sur la pièce de fixation 16, permettra de protéger la rotule lors de ces débattements, et d'éviter ainsi les coincements.

La figure 2 montre une variante de système à rotule. Dans ce système, on utilise une pièce de fixation 16' fixée sur l'extrémité d'une plaque de fixation 23 grâce à une vis 31. La rotule 15 de la tige rigide 2 est emprisonnée dans la pièce 16' grâce à une vis 32 appliquant la rotule 15 contre un fond sphérique 33 de ladite pièce.

Comme dans le mode de réalisation précédent et dans le même but, la tige 2 sort de la vis 32 par un trou conique, référencé ici 26'.

Sur la figure 4, on a schématisé le fait que les éléments de vitrage 1, jointifs, peuvent être reliés à la structure portante :
- par des plaques de fixation en forme de croisillons 23 à quatre branches, analogues à celui qui est représenté aux figures 6a et 6b, ceci aux emplacements intérieurs en lesquels quatre éléments de vitrage 1 se rejoignent ;
- par des plaques de fixation en forme de pattes 23' à deux branches, analogues à celle qui est représentée aux figures 5a et 5b, ceci aux emplacements extérieurs en lesquels seulement deux éléments de vitrage 1 se rejoignent ; et
- directement, par des barres rigides analogues à la barre 27 de la figure 1, à l'emplacement des quatre angles du vitrage.

Par suite, lesdites plaques de fixation 23 et 23' comportent :
- des trous centraux 34 permettant de les relier à la structure porteuse par des barres rigides 27, serrées sur les plaques par des écrous 35 (figure 1) ; et
- aux extrémités de leurs branches, des trous 24 et 24' ou 24'' pour la réception des pièces de fixation 16 ou 16', soit sans jeu (trous 24), soit avec jeu dans une direction verticale ou horizontale (trous 24'), soit encore avec un jeu dans toutes les directions (trous 24''), ceci procurant les avantages également mentionnés plus haut.

## Revendications

1. Dispositif de fixation d'un vitrage sur une structure porteuse, caractérisé en ce qu'il comporte, pour chaque élément (1) de vitrage, un ensemble d'éléments de fixation, chacun comprenant une tige rigide (2) dont une extrémité est associée à des moyens de serrage non rotulants sur ledit vitrage (1) et dont l'autre extrémité est associée à un système à rotule grâce auquel elle est reliée, avec possibilité de débattement angulaire, à ladite structure porteuse.

2. Dispositif selon la revendication 1, caractérisé en ce que lesdits moyens de serrage comprennent un plot (3) de façade engagé dans un alésage (4) du vitrage (1) par la face extérieure de ce dernier, ce plot (3) comportant d'une part un corps fileté (5) en saillie sur la face intérieure du vitrage (1) et propre à recevoir un écrou (6) de serrage sur cette face, et d'autre part un logement taraudé (7) propre à recevoir une extrémité filetée de ladite tige rigide (2).

3. Dispositif selon la revendication 2, caractérisé en ce que l'extrémité filetée de ladite tige (2) porte un contre-écrou (8) propre à être serré contre l'extrémité dudit corps fileté (5).

4. Dispositif selon la revendication 2 ou 3, caractérisé en ce que ledit plot de façade (3) comporte vers l'extérieur une tête élargie (9) en appui sur une portée (10) de forme correspondante dudit alésage (4) du vitrage (1).

5. Dispositif selon la revendication 4, caractérisé en ce qu'une bague (11) de matière synthétique est interposée entre ladite tête (9) du plot de façade (3) et ladite portée (10) du vitrage (1).

6. Dispositif selon l'une quelconque des revendications 2 à 5, caractérisé en ce que lesdits moyens de serrage comprennent en outre une rondelle (12) de matière synthétique interposée entre la face intérieure du vitrage (1) et ledit écrou de serrage (6).

7. Dispositif selon l'une quelconque des revendications 2 à 6, du type dans lequel ledit vitrage (1) est un double vitrage (1a, 1b), à savoir qu'il comporte une plaque de verre extérieure (1a) et une plaque de verre intérieure (1b), caractérisé en ce qu'une entretoise (13) est engagée sur ledit corps (5) du plot de façade (3), de façon à maintenir l'espacement voulu entre les deux dites plaques de verre (1a, 1b) au niveau desdits moyens de serrage.

8. Dispositif selon la revendication 7, caractérisé en ce qu'un joint (14), entourant ladite entretoise (13), est enserré entre les deux dites plaques de verre (1a, 1b).

9. Dispositif selon l'une quelconque des revendications précédentes, caractérisé en ce que ledit système à rotule comporte, à ladite autre extrémité de la tige rigide (2), une tête sphérique (15) propre à être maintenue de façon rotulante dans un réceptacle de forme complémentaire, lequel est ménagé dans une pièce de fixation (16, 16') assujettie à ladite structure porteuse.

10. Dispositif selon la revendication 9, caractérisé en ce que ladite pièce de fixation comporte d'une part un trou taraudé (17) dont le fond présente une portée sphérique (18) pour ladite tête, et dans lequel trou peut être vissée une vis (19) à extrémité en forme de calotte sphérique concave (20), de sorte à pouvoir freiner la rotation de ladite tête sphérique (15) de la tige (2) ou du moins d'en régler le jeu, et d'autre part un corps fileté (21) propre à traverser l'ouverture (24) d'une plaque de fixation (23), et à y être serré grâce à un écrou de freinage (22) engagé sur ledit corps.

11. Dispositif selon la revendication 10, caractérisé en ce qu'une rondelle-frein (25) est interposée entre ledit écrou de freinage (22) et ladite plaque de fixation (23).

12. Dispositif selon l'une quelconque des revendications 9 à 11, caractérisé en ce que ladite tige rigide (2) sort de ladite pièce de fixation (16, 16') par un trou conique (26, 26') évasé vers l'extérieur.

13. Dispositif selon la revendication 12, caractérisé en ce que l'angle d'ouverture dudit trou conique est de l'ordre de 30°.

14. Dispositif selon l'une quelconque des revendications 9 à 13, caractérisé en ce qu'un cache-poussière (28) est disposé autour de ladite tige rigide (2) de sorte à s'appliquer contre ladite pièce de fixation (16, 16').

15. Dispositif selon l'une quelconque des revendications précédentes, caractérisé en ce que lesdits systèmes à rotule sont reliés à la structure porteuse soit quatre par quatre, par l'intermédiaire de plaques de fixation (23) en forme de croisillons, soit deux par deux, par l'intermédiaire de plaques de fixation (23') en forme de pattes, ces plaques de fixation étant connectées par leur partie centrale à des barres rigides (27) de liaison à ladite structure, soit encore individuellement.

16. Dispositif selon la revendication 15, caractérisé en ce que lesdites pièces de fixation (16, 16') du système à rotule sont engagées dans des trous (24) prévus aux extrémités des branches desdits croisillons (23) ou pattes (23'), et en ce que certains au moins de ces trous (24', 24'') ont, au moins dans une direction déterminée, une dimension supérieure à l'épaisseur de la pièce de fixation correspondante (16, 16').

17. Dispositif selon la revendication 16, caractérisé en ce qu'une plaque de fixation (23) en forme de croisillon à quatre branches comporte aux extrémités de ces branches un trou (24) dont le diamètre est très légèrement supérieur à l'épaisseur de la pièce de fixation (16, 16') correspondante, un trou (24') ayant dans la direction horizontale une dimension notablement supérieure à ladite épaisseur, un trou (24'') dont le diamètre est notablement supérieur à l'épaisseur de la pièce de fixation (16, 16') correspondante et enfin un trou (24') ayant dans la direction verticale une dimension notablement supérieure à ladite épaisseur.

18. Dispositif selon la revendication 16, caractérisé en ce qu'une plaque de fixation (23') en forme de patte à deux branches comporte aux extrémités de ces branches un trou (24) dont le diamètre est très légèrement supérieur à l'épaisseur de la pièce de fixation (16, 16') correspondante, et un trou (24') ayant dans la direction horizontale ou verticale une dimension notablement supérieure à ladite épaisseur.

## Patentansprüche

1. Vorrichtung zur Befestigung einer Verglasung an einer Tragkonstruktion, **dadurch gekennzeichnet**, daß sie für jedes Verglasungselement (1) einen Satz Befestigungselemente aufweist, von denen jedes einen starren Schaft (2) besitzt, dessen eines Ende Spanneinrichtungen ohne Kugelgelenk auf der Verglasung und dessen anderes Ende einem Kugelgelenksystem zugeordnet ist, mittels dessen Hilfe er mit der Möglichkeit eines Winkelausschlags mit der Tragkonstruktion verbunden ist.

2. Vorrichtung nach Anspruch 1, **dadurch gekennzeichnet**, daß die Spanneinrichtung einen Fassadenblock (3) aufweist, der in eine Bohrung (4) in der Verglasung (1) von der deren Außenseite eingesetzt ist, wobei dieser Block (3) einerseits einen auf der Innenfläche der Verglasung (1) vorstehenden Gewindekörper (5) aufweist und zur Aufnahme einer Spannmutter (6) zum Festspannen auf dieser Fläche ausgebildet ist, und andererseits einen Gewindesitz (7) zur Aufnahme eines mit Gewinde versehenen Endes des starren Schaftes (2) aufweist.

3. Vorrichtung nach Anspruch 2, **dadurch gekennzeichnet**, daß das mit Gewinde versehene Ende des Schaftes (2) eine Gegenmutter (3) trägt, welche gegen das Ende des Gewindekörpers (5) spannbar ist.

4. Vorrichtung nach Anspruch 2 oder 3, **dadurch gekennzeichnet**, daß der Fassadenblock (3) zur Außenseite hin einen verbreiterten Kopf (9) aufweist, der auf einem entsprechend geformten Bereich (10) der Bohrung (4) in der Verglasung (1) aufliegt.

5. Vorrichtung nach Anspruch 4, **dadurch gekennzeichnet**, daß zwischen den Kopf (9) des Fassadenblocks (3) und den Bereich (10) der Verglasung (1) ein Ring (11) aus Kunststoffmaterial eingesetzt ist.

6. Vorrichtung nach einem der Ansprüche 2 bis 5, **dadurch gekennzeichnet**, daß die Spanneinrichtung außerdem eine Scheibe (12) aus Kunststoffmaterial umfaßt, die zwischen die Innenseite der Verglasung (1) und die Spannmutter (6) eingesetzt ist.

7. Vorrichtung nach einem der Ansprüche 2 bis 6, bei welcher die Verglasung (1) eine Doppelverglasung (1a, 1b) ist, nämlich eine äußere Glasplatte (1a) und eine innere Glasplatte (1b) umfaßt, **dadurch gekennzeichnet**, daß auf den Körper (5) des Fassadenblocks (3) ein Stegteil (13) so aufgesetzt ist, daß der gewünschte Abstand zwischen den beiden Glasplatten (1a, 1b) in Höhe der Spanneinrichtung gehalten wird.

8. Vorrichtung nach Anspruch 7, **dadurch gekennzeichnet**, daß zwischen die beiden Glasplatten (1a, 1b) eine Dichtung (14) eingespannt ist, welche das Stegteil (13) umschließt.

9. Vorrichtung nach einem der vorhergehenden Ansprüche **dadurch gekennzeichnet**, daß das Kugelgelenksystem an dem anderen Ende des starren Schafts (2) einen Kugelkopf (15) aufweist, der drehbar in einem komplementär geformten Aufnahmeteil haltbar ist, welches in einem an der Tragkonstruktion angebrachten Befestigungsteil (16, 16') ausgebildet ist.

10. Vorrichtung nach Anspruch 9, **dadurch gekennzeichnet**, daß das Befestigungsteil einerseits eine Gewindebohrung (17) aufweist, an deren Boden ein kugelförmiger Bereich (18) für den Kopf ausgebildet ist, und in welcher eine Schraube (19) mit einem Ende in Form einer konkaven Kugelkalotte (20) so einschraubbar ist, daß die Drehbewegung des Kugelkopfes (15) des Schaftes (2) abbremsbar oder zumindest deren Spiel einstellbar ist, und andererseits einen Gewindekörper (21), der durch die Öffnung (24) in einer Befestigungsplatte (23) einsetzbar und mittels einer auf dem Körper in Eingriff gelangenden Feststellmutter (22) dort festspannbar ist.

11. Vorrichtung nach Anspruch 10, **dadurch gekennzeichnet**, daß zwischen die Feststellmutter (22) und die Befestigungsplatte (23) eine Feststellscheibe (25) eingesetzt ist.

12. Vorrichtung nach einem der Ansprüche 2 bis 11, **dadurch gekennzeichnet**, daß der starre Schaft (2) über ein konisches, nach außen aufgeweitetes Loch (26, 26') aus dem Befestigungsteil (16, 16') austritt.

13. Vorrichtung nach Anspruch 12, **dadurch gekennzeichnet**, daß der Öffnungswinkel des konischen Loches bei 30° liegt.

14. Vorrichtung nach einem der Ansprüche 9 bis 13, **dadurch gekennzeichnet**, daß ein Staubschutzteil (28) so um den starren Schaft (2) angeordnet ist, daß es sich gegen das Befestigungsteil (16, 16') anlegt.

15. Vorrichtung nach einem der vorhergehenden Ansprüche **dadurch gekennzeichnet**, daß die Kugelgelenkssysteme mit der Tragkonstruktion entweder vier zu vier mittels kreuzförmiger Befestigungsplatten (23) oder zwei zu zwei mittels laschenförmiger Befestigungsplatten (23') verbunden sind, wobei diese Befestigungsplatten über ihren Mittelbereich an starre Verbindungsstreben (27) zum Anschluß an die Konstruktion oder auch einzeln angeschlossen sind.

16. Vorrichtung nach Anspruch 15, **dadurch gekennzeichnet**, daß die Befestigungsteile (16, 16') des Kugelgelenksystems in Löcher (24) eingesetzt sind, welche an den Enden der Schenkel der Kreuze (23) oder Laschen (23') vorgesehen sind, und daß zumindest bestimmte Löcher (24', 24") zumindestens in einer vorgegebenen Richtung eine Abmessung aufweisen, die größer ist als die Stärke des entsprechenden Befestigungsteils (16, 16').

17. Vorrichtung nach Anspruch 16, **dadurch gekennzeichnet**, daß eine kreuzförmige Befestigungsplatte (23) mit vier Schenkeln an den Enden dieser Schenkel ein Loch (24) aufweist, dessen Durchmesser etwas größer ist als die Stärke der entsprechenden Befestigungsplatte (16, 16'), sowie ein Loch (24') mit einer in horizontaler Richtung deutlich größeren Abmessung als die Stärke, und ein anderes Loch (24") mit einem Durchmesser, der deutlich größer ist als die Stärke der entsprechenden Befestigungsplatte (16, 16'), und schließlich ein Loch (24'), dessen Abmessung in vertikaler Richtung erheblich größer ist als die Stärke.

18. Vorrichtung nach Anspruch 16, **dadurch gekennzeichnet**, daß eine laschenförmige Befestigungsplatte (23') mit zwei Schenkeln an den Enden dieser Schenkel ein Loch (24) aufweist, dessen Durchmesser etwas größer ist als die Stärke des entsprechenden Befestigungsteils (16, 16'), sowie ein Loch (24'), dessen Abmessung in horizontaler oder vertikaler Richtung deutlich größer ist als die Stärke.

## Claims

1. Device for fixing glazing on a supporting structure characterised in that it comprises for each glazing element (1) an assembly of fixing elements, each comprising a rigid rod (2) of which one end is connected to non-swivelling locking means on the said glazing (1) and the other end is connected to a swivel joint system by means of which it is attached to the said supporting structure with the possibility of angular clearance.

2. Device according to claim 1 characterised in that the said locking means comprise a facing stud (3) fitted in a bore (4) of the glazing element (1) through the outer face of the latter, the stud having on one side a threaded body (5) projecting over the inner face of the glazing (1) and adapted to receive a locking screw (6) on this face, and on the other side a tapped housing (7) adapted to receive a threaded end of the said rigid rod (2).

3. Device according to claim 2 characterised in that the threaded end of the said rod (2) supports a counter-screw (8) adapted to be locked against the end of the said threaded body (5).

4. Device according to claim 2 or 3 characterised in that the said facing stud (3) comprises towards the outside an enlarged head (9) supported on a correspondingly shaped bearing face (10) of the said bore (4) of the glazing element (1).

5. Device according to claim 4 characterised in that a ring (11) of synthetic material is interposed between the said head (9) of the facing stud (3) and the said bearing (10) of the glazing element (1).

6. Device according to any of claims 2 to 5 characterised in that the said locking means comprise furthermore a disc (12) of synthetic material interposed between the inner face of the glazing element (1) and the said locking screw (6).

7. Device according to any of claims 2 to 6 of the type where the said glazing element (1) is double glazing (1a,1b), namely it comprises an outer panel of glass (1a) and an inner panel of glass (1b) characterised in that a cross-piece (13) is fitted on the said body (5) of the facing stud (3) so as to maintain the desired spacing between the two said glazing panels (1a,1b) level with the said locking means.

8. Device according to claim 7 characterised in that a joint (14) enclosing the said cross-piece (13) is locked between the two said glazing panels (1a,1b).

9. Device according to any of the preceding claims, characterised in that the said swivel system comprises at the said other end of the rigid rod (2), a spherical head (15) adapted to be held in swivel manner in a socket of complementary shape which is secured in a fixing member (16,16') fastened to the said supporting structure.

10. Device according to claim 9 characterised in that the said fixing member comprises on one hand a tapped hole (17) whose base has a spherical bearing face (18) for the said head, and in which hole can be screwed a screw (19) having a spherical concave dome-shaped end (20) so as to be able to brake the rotation of the said spherical head (15) of the rod (2) or at least to regulate the play of same, and on the other hand a threaded body (21) adapted to traverse the opening (24) of a fixing plate (23) and to be locked there by means of the braking screw (22) fitted on the said body.

11. Device according to claim 10 characterised in that a brake disc (25) is interposed between the said brake screw (22) and the said fixing plate (23).

12. Device according to any of claims 9 to 11 characterised in that the said rigid rod (2) leaves the said fixing member (16,16') through a conical hole (26,26') enlarged towards the outside.

13. Device according to claim 12 characterised in that the opening angle of the said conical hole is in the order of 30°.

14. Device according to any of claims 9 to 13 characterised in that a dust cover (28) is placed around the said rigid rod (2) in such a way as to rest against the said fixing member (16,16').

15. Device according to any of the preceding claims, characterised in that the said swivel systems are linked to the supporting structure either four by four by means of the fixing plates (23) in the form of cross arms, or two by two by means of the fixing plates (23') in the form of claws, these fixing plates being connected by the central part to the rigid connecting bars (27) attached to the said structure, or even individually.

16. Device according to claim 15 characterised in that the said fixing members (16,16') of the swivel system are engaged in the holes (24) provided at the ends of the arms of the said cross arms (23) or claws (23') and in that at least some of these holes (24',24") have at least in a predetermined direction a dimension greater than the thickness of the corresponding fixing member (16,16').

17. Device according to claim 16 characterised in that a fixing plate (23) in the form of a cross-arm with four arms comprises at the ends of these arms one hole (24) whose diameter is slightly larger than the thickness of the corresponding fixing member (16,16'), one hole (24') having in the horizontal direction a dimension significantly larger than the said thickness, one hole (24") whose diameter is significantly larger than the thickness of the corresponding fixing member (16,16') and finally one hole (24') having in the vertical direction a dimension significantly larger than the said thickness.

18. Device according to claim 16 characterised in that a fixing plate (23') in the form of a claw with two arms comprises at the ends of these arms one hole (24) whose diameter is slightly larger than the thickness of the corresponding fixing member (16,16') and one hole (24') having in the horizontal or vertical direction a dimension significantly larger than the said thickness.
